# EUROPÄISCHE PATENTSCHRIFT

(11) **EP 0 649 620 B1**
(45) Veröffentlichungstag und Bekanntmachung des Hinweises auf die Patenterteilung: **03.09.1997**
(21) Anmeldenummer: 94116425.3
(22) Anmeldetag: 18.10.1994
(51) Int. Cl.: A47G 9/02

(54) **Wäschestück für Betten, Sitz- und/oder Liegemöbel**
Linen for beds, sitting and/or lying furniture
Linge pour lit, meuble d'assise et/ou de couchage

(30) Priorität: 20.10.1993 DE 4335759
(43) Veröffentlichungstag der Anmeldung: 26.04.1995
(73) Patentinhaber: Arnold Kock GmbH & Co. KG, D-48552 Steinfurt-Borghorst (DE)
(72) Erfinder: Brockmann, Josef, D-48268 Greven (DE)
(74) Vertreter: Busse & Busse Patentanwälte

(56) Entgegenhaltungen:
- DE-A- 1 923 900
- DE-A- 3 111 846
- DE-A- 3 429 403
- GB-A- M7 738
- GB-A- 533 257
- GB-A- 2 261 228
- US-A- 4 578 306

## Beschreibung

Die Erfindung bezieht sich auf ein Wäschestück für Betten, Sitz- und/oder Liegemöbel, insbesondere auf ein Bett- oder Kissenbezug in einer Ausbildung nach dem Oberbegriff des Patentanspruches 1, welcher Oberbegriff aus dem Dokument DE-A-3111846 bekannt ist.

Wäschestücke für Betten, Sitz-oder Liegemöbel, wie Bett- und Kissenbezüge, Spannbettlaken und dgl. sind in unterschiedlicher Gewebeart erhältlich und bestehen in herkömmlicher Weise zum Beispiel aus Flanell, Satin und dgl.

Um insbesondere den Schlafkomfort in unterschiedlichen Jahreszeiten zu fördern oder aber auch den persönlichen Gewohnheiten des Benutzers Rechnung zu tragen, wird Bettwäsche aus einem gerauhten Gewebe beispielsweise für die Winternutzung vorgehalten, die bei tieferen Temperaturen für viele Benutzer das Behaglichkeitsgefühl und damit den Schlafkomfort erhöht. In der Sommerzeit steht jedoch eher die Leichtigkeit für viele Benutzer im Vordergrund, so daß im Sommer vielfach Bettwäsche aus einem glatten Gewebe, z.B. Satin, bevorzugt wird.

Viele Benuter haben daher eine erhöhte Zahl von Bettwäschegarnituren zu bevorraten, die über große Zeiträume ungenutzt sind.

Aus der DE-A-31 11 846 ist ein Bettbezug bekannt, bei dem die eine Einfachgewebeseite aus einem schlecht wärmeleitenden und damit wärmehaltenden Gewebe oder Gewirke besteht, während die andere Seite durch eine kühlend wirkende Gewebebahn gebildet ist. Diese Gewebebahnen befinden sich jeweils auf der Außenseite des Bettbezuges, so daß immer nur eine Seite des Bettbezuges für die entsprechende Sommer- oder Winternutzung genutzt wird. Dies hat beispielsweise aber auch zur Konsequenz, daß bei Nutzung einer Seite, die andere Seite, an der beispielsweise Arme und Hände der schlafenden Person anliegen, nicht die gewünschte wärmehaltende bzw. kühlende Wirkung hat.

Aus der DE-A 34 29 403 ist eine Schlafdecke aus zwei Gewebelagen aus jeweils einer Naturfaser bekannt, welche am Rand über ein Einfaßband und vorzugsweise über ihre Fläche über Steppnähte miteinander verbunden sind. Die beiden Gewebelagen können aus unterschiedlichen Stoffen bestehen, so daR diese als Wendewäschestück nutzbar ist.

Aus der US-A-4,578,306 ist ein Bettbezug aus einer Mischung von Natur- und Mischfasergewebe aus Kettfäden und Schußfäden bekannt.

Weiterer Stand der Technik ist aus dem Dokument GB-A-2261228 bekannt.

Es ist Aufgabe der vorliegenden Erfindung, ein Wäschestück der eingangs genannten Art zu schaffen, daß vielfältiger als herkömmliche Wäschestücke nutzbar ist.

Zur Lösung dieser Aufgabe zeichnet sich das Wäschestück der eingangs genannten Art durch die im kennzeichnenden Teil des Anspruchs 1 angegebenen Merkmale aus.

Damit ist ein Wäschestück geschaffen, das sowohl für die Winter- als auch für die Sommernutzung zur Verfügung steht, gleichwohl jedoch ein Einfachgewebe aufweist, das je nach individuellem Geschmack vom Benutzer sowohl mit glatter als auch mit gerauhter Benutzerseite nutzbar ist. Die beiden Nutzungsseiten sind beim Beziehen zu wählen, indem entweder die linke Gewebeseite die Außenseite des Bezuges ist oder umgekehrt die rechte Gewebeseite. Sowohl die linke als auch die rechte Gewebeseite können gemustert oder bedruckt sein, so daß beispielsweise auch bei Beziehen eines Doppelbettes beide darin schlafende Personen individuell die ihnen genehme Sommer- oder Wintergewebeseite wählen können, gleichwohl ein harmonisches Gesamterscheinungsbild erhalten bleibt.

Insbesondere in einer Ausbildung des Wäschestückes als Bett- oder Kissenbezug ist in zweckmäßiger Weise das Verschlußelement des Kissenbezuges innenliegend auszubilden, so daß es von einem Stehsaum oder einem Schrägband abzudecken ist. Dabei erstreckt sich die eine Gewebeseite bis hin zum innenliegenden Reißverschluß und übergreift mithin den Stoffteil des Reißverschlusses, so daß im geschlossenen Zustand die untere andersartige Gewebeseite nicht mehr erkennbar ist. Nach Umstülpen des Kissenbezuges ist der Reißverschluß außen an der Einfüllstirnkante gelegen, wobei der Stehsaum im Inneren des Bezuges gelegen ist. Damit ist sowohl bei Nutzung der linken als auch bei Nutzung der rechten Einfachgewebeseite sichergestellt, daß sowohl bei der einen als auch bei der anderen Gewebeseitennutzung keinerlei andersartige Flächenbereiche sichtbar sind.

Hinsichtlich weiterer vorteilhafter Ausgestaltungen der Erfindung wird auf die Ansprüche 2 bis 7 verwiesen.

Weitere Vorteile und Einzelheiten der Erfindung ergeben sich aus der nachfolgenden Beschreibung und der Zeichnung. In der Zeichnung zeigen:
- Fig. 1: in einer perspektivischen schematischen Ausschnittsdarstellung ein Ausführungsbeispiel eines Wäschestückes nach der Erfindung, das als Kissenbezug ausgebildet ist im Bereich seines Reißverschlußelementes;
- Fig. 2: ausschnittsweise vergrößert den Bereich des Kissenbezugs gemäß Fig. 1 im Bereich des Reißverschlusses; und
- Fig. 3: schematisch ausschnittsweise eine Querschnittsdarstellung des verwendeten Einfachgewebes.

Das in der Zeichnung allgemein mit 1 bezifferte Wäschestück ist in dem gezeigten Ausführungsbeispiel als Bett- oder Kissenbezug ausgebildet und besteht aus einem Einfachmischgewebe aus Kett- und Schußfäden und ist mit einer Musterung 2 versehen. Das Einfachgewebe soll aus einem jaquardgemusterten Baumwoll- oder Baumwollmischgewebe bestehen, wobei auf der einen Seite des Gewebes die Schußfäden und auf der anderen Seite die Kettfäden von der Wahl bzw. Fläche her dominieren. Außerhalb der Musterung 2 ist das Gewebe bevorzugtermaßen in einer 1/4-Atlasbindung gebunden. Bei dem gezeigten Ausführungsbeispiel sollen die Kettfäden aus einem Polyestermaterial bestehen mit einer Garnnumerierung von etwa Nm 67 (150 Dtex) und einer Kettdichte von etwa 45 Faden/cm. Die Schußfäden sind gerauhte Baumwollfäden mit einer Garnnumerierung von etwa Nm 34 und einer Schußdichte von 24 Faden/cm.

In der zeichnerischen Darstellung ist die Seite des Einfachgewebes, bei denen die Kettfäden dominieren, mit 3 beziffert (in dem gezeigten Ausführungsbeispiel die rechte Gewebeseite), wohingegen die beim Bettbezug innere bzw. linke Seite des Einfachgewebes die Seite ist, bei der die Schußfäden dominieren, die in dem gezeigten Ausführungsbeispiel mit 4 beziffert ist. Die Schußfäden der linken Gewebeseite 4 sind gerauht, so daß sich eine rechte glatte Gewebeseite 3 und eine gerauhte linke Gewebeseite 4 ergibt.

Der Bettbezug 1 ist als beidseitig benutzbarer Wende- bzw. Umstülpwendebettbezug nutzbar, wobei die linke, glatte Einfachgewebeseite 3 die Nutzungsseite für den Sommer und die linke, gerauhte Gewebeseite 4 die Seite für die Winternutzung sein soll.

Durch eine besondere Anbringung einer Verschlußleiste, die in dem gezeigten Ausführungsbeispiel durch einen Reißverschluß 5 gebildet ist, sind sowohl bei Nutzung der rechten als auch bei Nutzung der linken Gewebeseite irgendwelche Ansätze, andersartige andere Gewebeseiten nicht sichtbar. Wie insbesondere aus den Fig. 1 und 2 hervorgeht, ist der Reißverschluß 5 als - bezogen auf die glatte Gewebeseite 3 - innenliegender Reißverschluß 5 ausgebildet. Der Reißverschluß 5 ist von einem Stehsaum 6 abdeckbar, wobei sich die glatte Gewebeseite 3 bis hin zum Reißverschluß erstreckt, so daß der Stehsaum 6 in dem gezeigten Ausführungsbeispiel bei der Sommernutzung jeweils von außen her wie die glatte Gewebebahnseite 3 ausgebildet ist. Die anderen Längsseitenkanten des Bettbezuges weisen ebenfalls Stehsäume 7 auf, so daß sich insgesamt ein harmonisches äußeres Erscheinungsbild ergibt.

Im Fall der Winternutzung wird der Bettbezug durchgekehrt bzw. umgestülpt, so daß die rauhe Einfachgewebebahnseite 4 außen gelegen ist. In diesem Falle sind sowohl der Stehsaum 6 als auch die Stehsäume 7 nach innen gekehrt, so daß auch im Winterbetrieb mit der nach außen gekehrten aufgerauhten Baumwoll- bzw. Flanellseite von der glatten Gewebebahnseite 3 nichts mehr zu erkennen ist. Insgesamt ist dieser Umstülpvorgang mit wenigen Handgriffen zu vollziehen, so daß sich je nach gefordertem Schlafkomfort bzw. Gewohnheit des Benutzers der Bezug variabel nutzen läßt.

## Patentansprüche

1. Wäschestück für Betten, Sitz- und/oder Liegemöbel, insbesondere Bett- oder Kissenbezug, aus einem gemusterten und/oder bedruckbaren Natur-, Chemie- oder Mischfasereinfachgewebe aus Kett- und Schußfäden, mit Einfachgewebeseiten für die Sommer- oder für die Winternutzung, wobei die Einfachgewebeseite für die Winternutzung gerauhte Fäden und die Einfachgewebeseite für die Sommernutzung glatte Fäden aufweist, **dadurch gekennzeichnet,** daß das Wäschestück als Umstülpwendewäschestück ausgebildet ist, wobei die Einfachgewebeseite für die Winternutzung mindestens 50 % gerauhte Schuß- und/oder Kettfäden und die Einfachgewebeseite für die Sommernutzung mindestens 50 % glatte Schuß- und/oder Kettfäden aufweist und wobei die Einfachgewebeseite (4) für die Winternutzung gerauhte Kett- bzw. Schußfäden mit einer Fadenstärke von Nm 10 bis 50 und einer Fadendichte von 10 bis 45/cm und die Einfachgewebeseite (3) für die Sommernutzung glatte Schuß- bzw. Kettfäden mit einer Fadenstärke von Nm 10 bis 80 und einer Fadendichte von 10 bis 66/cm aufweist.

2. Wäschestück nach Anspruch 1, **dadurch gekennzeichnet,** daß die Schuß- und/oder Kettfäden aus einem Polyestermaterial bestehen mit einer Garnnumerierung von etwa Nm 67 und einer Schuß- bzw. Kettdichte von etwa 45 Faden/cm.

3. Wäschestück nach Anspruch 1 oder 2, **dadurch gekennzeichnet,** daß die Kett- bzw. Schußfäden des Einfachgewebes aus Baumwolle bestehen mit einer Garnnumerierung von etwa Nm 34 und einer Kett- bzw. Schußdichte von 24 Faden/cm.

4. Wäschestück nach einem der Ansprüche 1 bis 3, **dadurch gekennzeichnet,** daß die Gewebeflächen außerhalb der Musterung (2) in einer Atlasbindung (1/4-Bindung) und die Musterungsflächen der Musterung (2) in einer 1/1-, 1/3- bis 1/7-Bindung gebunden sind.

5. Wäschestück nach einem der Ansprüche 1 bis 4, **dadurch gekennzeichnet,** daß es als Bett- oder Kissenbezug ausgebildet ist mit zumindest zwei aneinander festgenähten Einfachgewebebahnen zur Umgrenzung eines über eine Einfüllöffnung mit einem Kissen befüllbaren Füllraumes, wobei die Einfüllöffnung durch zumindest ein innenliegendes, von einem Stehsaum (6) oder einem Schrägband abdeckbaren Verschlußelement (5) verschließbar ist.

6. Wäschestück nach Anspruch 5, **dadurch gekennzeichnet,** daß das Verschlußelement (5) als innenliegender Reißverschluß ausgebildet ist.

7. Wäschestück nach Anspruch 5 oder 6, **dadurch gekennzeichnet,** daß das Wäschestück an jeder Längsseite einen Stehsaum (7) aufweist.

## Claims

1. Item of linen for beds, seating and/or reclining furniture, particularly bed or cushion covers consisting of a patterned and/or printable natural chemical or mixed fibre simple woven structure consisting of warp and weft threads, with single-weave sides for summer or winter use, the single weave side for winter use having roughened threads while the single-weave side for summer use has smooth threads, characterised in that the linen item is constructed as a pull-through reversible linen item, whereby the single-weave side for winter use comprises at least 50% roughened warp and/or weft threads while the single-weave side for summer use comprises at least 50% smooth warp and/or weft threads and whereby the single-weave side (4) for winter use has roughened warp or weft threads having a thread thickness Nm 10 to 50 and a thread density of 10 to 45/cm and the single-weave side (3) for summer use has smooth warp and weft threads with a thread thickness of Nm 10 to 80 and a thread density of 10 to 66/cm.

2. A linen item according to Claim 1, characterised in that the warp and/or weft threads consist of a polyester material with a yarn numbering of about Nm 67 and a warp or weft density of about 45 threads/cm.

3. A linen item according to Claim 1 or 2, characterised in that the warp or weft threads of the single-weave consist of cotton with a yarn numbering of about Nm 34 and a warp or weft density of 24 threads/cm.

4. A linen item according to one of Claims 1 to 3, characterised in that the surfaces of the woven structure, outside the patterning (2) are bound in an atlas bind (1/4 bind) and the patterned areas of the patterning (2) are bound in a 1/1, 1/3 to 1/7 bind.

5. A linen item according to one of Claims 1 to 4, characterised in that it is constructed as a bed or cushion cover with at least two single-weave webs stitched securely to each other to bound a filling space adapted to be filled with a cushion through a filling aperture, the filling aperture being adapted to be closed by at least one interior closure element (5) which can be covered by an inclined strip or a stand-up hem (6).

6. A linen item according to Claim 5, characterised in that the closure element (5) is constructed as an interior sliding clasp fastener.

7. A linen item according to Claim 5 or 6, characterised in that the linen item has on each long side a stand-up hem (7).

## Revendications

1. Pièce de linge pour lits, sièges et/ou meubles de repos, en particulier drap de dessous de lit ou taie d'oreiller, en un tissu simple en fibres naturelles, synthétiques ou mixtes à motifs et/ou imprimable fait de fils de chaîne et de fils de trame, présentant des faces de tissu simple prévues pour un usage en été ou en hiver, la face hiver du tissu simple présentant des fils grattés et la face été du tissu simple présentant des fils lisses, caractérisée en ce que la pièce de linge se présente sous la forme d'une pièce de linge réversible, étant entendu que la face hiver du tissu simple comporte au moins 50% de fils de trame et/ou de chaîne grattés et la face été du tissu simple au moins 50% de fils de trame et/ou de chaîne lisses et que la face hiver (4) du tissu simple comporte des fils de chaîne et de trame grattés ayant un titre de 10 à 50 Nm et un compte de fils 10 à 45 fils par cm et la face été (3) du tissu simple comporte des fils de trame et de chaîne lisses ayant un titre de 10 à 80 Nm et un compte de fils de 10 à 66 fils par cm.

2. Pièce de linge suivant la revendication 1, caractérisée en ce que les fils de trame et/ou de chaîne sont en polyester et présentent un titre d'environ 67 Nm et un compte de fils de trame et de fils de chaîne d'environ 45 fils par cm.

3. Pièce de linge suivant la revendication 1 ou 2, caractérisée en ce que les fils de chaîne ou de trame du tissu simple sont en coton et présentent un titre d'environ 34 Nm et un compte de fils de chaîne et de fils de trame de 24 fils par cm.

4. Pièce de linge suivant l'une quelconque des revendications 1 à 3, caractérisée en ce que les surfaces du tissu en dehors du motif (2) présentent une armure satin (armure 1/4) et les surfaces du motif (2) présentent une armure 1/1, 1/3 à 1/7.

5. Pièce de linge suivant l'une quelconque des revendications 1 à 4, caractérisée en ce qu'elle se présente sous la forme d'un drap de dessous de lit ou d'une taie d'oreiller composé d'au moins deux lés piqués l'un à l'autre de façon à délimiter un espace de remplissage pouvant être rempli, via une ouverture de remplissage, par un coussin, sachant que l'ouverture de remplissage peut être fermée par au moins un élément de fermeture (5) intérieur pouvant être recouvert par un ourlet (6) ou une bande en biais.

6. Pièce de linge suivant la revendication 5, caractérisée en ce que l'élément de fermeture (5) se présente sous la forme d'une fermeture à glissière intérieure.

7. Pièce de linge suivant la revendication 5 ou 6, caractérisée en ce qu'elle comporte un ourlet (7) sur chaque grand côté.
